# EUROPÄISCHE PATENTSCHRIFT

(11) **EP 1 845 216 B1**
(45) Veröffentlichungstag und Bekanntmachung des Hinweises auf die Patenterteilung: **23.09.2015**
(21) Anmeldenummer: 07102403.8
(22) Anmeldetag: 20.02.2007
(51) Int. Cl.: E04D 11/00, E04F 15/024

(54) **Rückdrehsicher höhenverstellbares Stelzlager für offenfugig zu verlegende Platten**
Return stop height adjustable stilt support for open joint slabs
Appui réglable en hauteur antiretour pour plaques devant être installées avec des joints ouverts

(30) Priorität: 13.04.2006 DE 102006017475; 24.07.2006 DE 102006034163
(43) Veröffentlichungstag der Anmeldung: 17.10.2007
(73) Patentinhaber: alwitra GmbH & Co. Klaus Göbel, 54296 Trier (DE)
(72) Erfinder: Oberhausen, Klaus, 54296, Trier (DE)
(74) Vertreter: Meissner, Bolte & Partner GbR

(56) Entgegenhaltungen:
- EP-A2- 0 157 369
- EP-A2- 1 845 216
- EP-A2- 2 292 870
- DE-U1- 8 901 819
- DE-U1- 29 819 317
- DE-U1-202004 005 765
- FR-A1- 2 559 529

## Beschreibung

Die Erfindung betrifft ein rückdrehsicher höhenverstellbares Stelzlager für offenfugig zu verlegende Platten, insbesondere für Gehwegplatten oder sonstige Beläge frei bewitterter Terrassen, Balkone oder dergleichen, umfassend eine Grundplatte mit mehreren angeformten, zylinderförmigen Lagersockeln, ein jeweils einem Lagersockel zugeordnetes hohlzylindrisches Zwischenstück mit seitlichen Betätigungsfortsätzen, um das jeweilige Zwischenstück einer Verdrehbewegung zu unterwerfen, kappenförmigen Auflagen, wobei jeweils eine Auflage auf einem Zwischenstück aufsitzt, die Auflagen eine Verdrehsicherung aufweisen und die Höhenverstellung der mit der Plattenunterseite in Kontakt kommenden Auflagen über eine Gewinde-paarung zwischen Lagersockel, Zwischenstück und einem Innengewinde der kappenförmigen Auflage erfolgt, gemäß Oberbegriff des Patentanspruchs 1.

Höhenverstellbare Auflager für offenfugig zu verlegende Gehbelagsplatten auf Dächern mit Abdichtung, Terrassen oder dergleichen sind beispielsweise aus der DE 298 19 317 U1 vorbekannt. Dieses vorbekannte Auflager geht von einer Grundplatte aus, die zumindest einen mit einem Gewinde versehenen Lager-sockel trägt, einem mit einem Ende in den Lagersockel ein- bzw. auf diesen aufgeschraubten Gewindestück, das etwa längsmittig ein Betätigungsglied in Gestalt eines an seinem Umfang eine Zahnung aufweisenden Flansches und an beiden Enden zueinander gegenläufige Gewinde besitzt sowie einem ein entsprechendes Gewinde aufweisenden, gegenüber der Grundplatte gegen Verdrehung gesicherten Auflagerstück für zumindest eine der zu verlegenden Gehbelagsplatten. Das Auflagerstück ist bezogen auf das vorerwähnte Gewindestück aufgeschraubt. Auf der Grundplatte sind darüber hinaus aufrecht stehende, flexible Raststifte vorhanden, die in die Zahnung des Betätigungs-glieds eingreifen, um eine Rückdrehsicherung des Gewindestücks zu bewirken, so dass eine ungewollte Absenkung des Auflagerstücks verhinderbar ist. Darüber hinaus offenbart die zitierte Lehre eine Ausführungsform, wonach der Raststift mit einem auf der Grundplatte angeordneten Führungsstift identisch sein kann, der in herkömmlicher Weise zur Verdrehsicherung des jeweiligen Auflagerstücks durch eine Aussparung in einem radialen Ansatz desselben hindurchtritt.

Um demnach das Auflagerstück an einer Mitdrehung zu hindern, weist dieses einen gabelförmigen radialen Ansatz auf, der über einen auf der Grundplatte stehend angeordneten starren Führungsstift greift. Durch die Notwendigkeit des radialen Ansatzes zur Verdrehsicherung ergibt sich ein entsprechender Bauraumbedarf, da der Raststift radial beabstandet außerhalb des Verschwenk-bereichs des Betätigungsglieds auf der Grundplatte anzuordnen ist. Neben diesem Bauraumproblem folgt ein erhöhter Materialaufwand des im Regelfall aus einem Kunststoff-Spritzgussmaterial gefertigten Stelzlagers, was kosten-seitig von Nachteil ist.

Die Grundplatte des vorgenannten Stelzlagers ist unstrukturiert, was zu Problemen dann führt, wenn die Notwendigkeit besteht, die Stelzlager mit Platten, z.B. aus extrudiertem Polystyrol zu unterlegen. Hier besteht die Gefahr des Verrutschens und einer unsicheren Gesamtkonstruktion.

Aus dem Vorgenannten ist es daher Aufgabe der Erfindung, ein weiterent-wickeltes rückdrehsicher höhenverstellbares Stelzlager für offenfugig zu verlegende Platten anzugeben, welches bei allen Anwendungssituationen unproblematisch eingesetzt werden kann und das über eine wirksame Verdrehsicherung für die Auflagen, welche mit den Plattenunterseiten in Kontakt kommen, verfügt. Durch Fortfall bisher notwendiger radialer Ansatzteile zum Zweck der Verdrehsicherung soll eine leichtere Zugänglichkeit der Betätigungsfortsätze bei nachträglicher Höhenverstellung bereits verlegter Platten möglich werden. Weiterhin ist es Aufgabe der Erfindung, die Höhenverstellung überdrehsicher auszubilden.

Die Lösung der Aufgabe der Erfindung erfolgt durch die Merkmalskombination gemäß der Lehre nach Patentanspruch 1, wobei die Unteransprüche min-destens zweckmäßige Ausgestaltungen und Weiterbildungen darstellen.

Demnach wird von einem rückdrehsicher höhenverstellbaren Stelzlager für offenfugig zu verlegende Platten, insbesondere für Gehwegplatten oder sonstige Beläge frei bewitterter Terrassen, Balkone oder dergleichen ausgegangen, umfassend eine Grundplatte mit mehreren angeformten, zylinderförmigen Lagersockeln, ein jeweils einem Lagersockel zugeordnetes hohlzylindrisches Zwischenstück mit seitlichen Betätigungsfortsätzen, um das jeweilige Zwischenstück einer Verdrehbewegung zu unterwerfen, kappenför-migen Auflagen, wobei jeweils eine Auflage auf einem Zwischenstück aufsitzt, die Auflagen eine Verdrehsicherung aufweisen und die Höhenverstellung der mit der Plattenunterseite in Kontakt kommenden Auflagen über eine Gewinde-paarung zwischen Lagersockel, Zwischenstück und einem Innengewinde der kappenförmigen Auflage erfolgt.

Erfindungsgemäß ist im jeweiligen Lagersockel eine Vielkantausnehmung, z.B. in Form eines Vierkants, befindlich, welche in Sockellängsrichtung und senkrecht zur Grundplatte verläuft. Ausgestaltend ist der Lagersockel ein Hohlgebilde und von der Grundplattenunterseite kann eine Überdrehsicherung eingeführt werden.

Die jeweiligen kappenförmige Auflage besitzt einen konzentrischen, d.h. in Kappenlängsrichtung verlaufenden Zapfen, dessen Außenkontur der Vielkant-ausnehmung im Lagersockel, z.B. dem erwähnten Vierkant, entspricht und wobei der Zapfen eine Länge größer als die Höhe der kappenförmigen Auflage aufweist, derart, dass der Zapfen und die Vielkantausnehmung ineinander greifend die Verdrehsicherung der kappenförmigen Auflage bilden. Mit anderen Worten kann zwar die Auflage in der Höhe verstellt werden, wird jedoch am Mitdrehen durch die Führung des Zapfens in der Vielkantausnehmung gehindert. Im Zapfen ist bei einer Ausführungsform eine Bohrung bzw. ein Sackloch eingebracht, um die Überdrehsicherung, z.B. in Form einer selbstschneidenden Schraube aufzunehmen. Die Schraube wird von der Grundplattenunterseite in den Lagersockel eingebracht, wobei das Schraubengewinde die Vielkantausnehmung durchdringt und in das Sackloch eingreift. Der Schraubenkopf liegt bei maximal ausgefahrener, d.h. maximaler Höhenposition der Auflage an der zur Grundplatte gerichteten unteren Seite der Vielkantausnehmung an und verhindert eine weitere Höhenverstellung bzw. ein Überdrehen.

Weiterhin besitzt erfindungsgemäß der jeweilige Lagersockel ein Außen-gewinde, welches zu einem Innengewinde des zugeordneten hohlzylindrischen Zwischenstücks komplementär ist.

Weiterhin weist das hohlzylindrische Zwischenstück ein Außengewinde, gegen-läufig zum Innengewinde auf, wobei das Gewinde im Inneren der kappen-förmigen Auflage zum Außengewinde des hohlzylindrischen Zwischenstücks komplementär ist und eine Gewindepaarung bildet. Somit kann bei einer geringen Bauhöhe eine maximale Höhenverstellung erreicht werden.

In einer bevorzugten Ausführungsform der Erfindung ist der Lagersockel verdrehfest mit der Grundplatte ausgeführt oder mit dieser verbunden, z.B. einstückig durch ein Spritzgussverfahren gefertigt.

Die Betätigungsfortsätze sind sternrad- oder zahnradförmig ausgebildet und erstrecken sich im wesentlichen senkrecht zur Zwischenstücklängsachse, um von oben mit einem Werkzeug eingreifend die notwendige Verdrehbewegung zum Zweck der Höhenverstellung zu bewirken.

Jedem Zwischenstück und den dortigen Betätigungsfortsätzen ist eine an sich bekannte Rückdrehsicherung zugeordnet.

Die Rückdrehsicherung ist bevorzugt als ein sich von der Grundplatte jeweils erstreckender, elastischer Stift oder Bolzen ausgeführt.

Die sternrad- oder zahnradförmigen Betätigungsfortsätze besitzen an ihren Außenkanten eine z.B. kreisbogenförmige Rundung, um unter erhöhtem Betätigungskraftaufwand die elastischen Stifte oder Bolzen aus deren Arretierungslage zeitweilig herauszudrücken, ohne jedoch deren gewünschte Wirkung als Rückdrehsicherung zu gefährden.

Durch die Rundung an den Außenkanten der Betätigungsfortsätze gelingt es, trotz aktiver Rückdrehsicherung mit dem erläuterten höheren Kraftaufwand eine Höhenverstellung durch Ausführung der Verdrehbewegung zu erreichen, wobei über das Rastgeräusch des Stiftes bzw. Bolzens bezogen auf den Zahnradteil des Betätigungsfortsatzes quasi der Verstellbetrag mitgezählt und damit in eindeutiger Weise ohne Messwerkzeuge ermittelbar ist.

Die Betätigungsfortsätze erstrecken sich von der Unterkante des hohl-zylindrischen Zwischenstücks senkrecht zur Zylinderachse, d.h. diese schließen höhenmäßig mit der Zylinderunterkante ab.

Bei einer bevorzugten Ausführungsform sind zum weiteren Höhenausgleich stapelbare Unterlegplatten vorgesehen, welche Abmessungen aufweisen, die jeweils der Grundplatte von der Außenkontur her entsprechen.

Die Unterlegplatten besitzen einen umlaufenden Rand und Tragzapfen, deren Anordnung derjenigen der Lagersockel entspricht, um entsprechende Kräfte lastseitig aufzunehmen.

Weiterhin überragen die Tragzapfen höhenmäßig den umlaufenden Rand der Unterlegplatten und weisen eine solche Außenkontur auf, die zu einem jeweiligen Rücksprung der Grundplatte komplementär ist, um eine rutsch-sichere Arretierung zwischen Unterlegplatte und Grundplatte des Stelzlagers zu gewährleisten. Zu diesem Zweck greifen die Oberseiten der Tragzapfen in die vorerwähnte Ausnehmung bzw. den Rücksprung in der Grundplattenunterseite ein.

Auch die Unterlegplatten weisen unterseitige Rücksprünge auf, die der Anordnung der Tragzapfen komplementär ist, um eine rutschsichere Arretierung mehrerer, gestapelter Unterlegplatten zu erreichen.

Anwendungsseitig werden auf der fertigen Dachabdichtung nacheinander eine Schutzlage und dann die erfindungsgemäßen Stelzlager verlegt. Es folgt dann das Aufsetzen der Platten und das Einsetzen von Fugenkreuzen.

Zweckmäßig ist die Verlegerichtung von den Abläufen zu den Belagsrändern, wobei die Randplatten dem Verlauf des Randes angepasst werden. Die einzelnen Stelzlager werden jeweils unter der Kreuzfuge von vier Platten angeordnet. Eine Platte liegt an ihren Ecken auf jeweils einem Plattenlager von vier Stelzlagern auf.

Grundsätzlich wird der Plattenbelag im Gefälle der Dachabdichtung verlegt. Durch die rückdrehsicher beispielsweise bis zu 22 mm einzeln stufenlos höhenverstellbaren Plattenauflager werden zusätzlich Toleranzen in der Plattendicke und in der Unterlage ausgeglichen, so dass die Oberfläche des Belags eben und stetig geneigt ist.

Auch nach Verlegen der Platten, vor dem Einsetzen der Fugenkreuze, kann jede Plattenecke einzeln mit z.B. einem Schraubenträger nach unten oder oben korrigiert werden, ohne die Platten abzuheben. Am Sternrad jedes Platten-auflagers befindet sich auf der Grundplatte hinter dem entsprechenden Abstandshalter eine Zahnreihe, gebildet durch die Betätigungsfortsätze. Mit dem durch die offene Fuge bis zur Zahnreihe eingeführten Werkzeug wird durch Kippen das Sternrad gedreht, wodurch sich das Plattenauflager bei jeweiliger Drehung senkt oder hebt.

Die Erfindung soll nachstehend anhand eines Ausführungsbeispiels sowie unter Zuhilfenahme von Figuren näher erläutert werden.

Hierbei zeigen:

Fig. 1 eine Seitenansicht der Grundplatte des Stelzlagers mit angeformten, zylinderförmigen Lagersockeln;

Fig. 2 Schnittdarstellung, Seitenansicht und Draufsicht eines hohlzylin-drischen Zwischenstücks;

Fig. 3 Schnittdarstellung, Seitenansicht und Draufsicht einer kappenförmigen Auflage mit Zapfen;

Fig. 4 eine Seitenansicht eines kompletten Stelzlagers mit unterschiedlicher Höhenposition der Auflage;

Fig. 5 eine Seitenansicht und eine Draufsicht einer Unterlegplatte für ein Stelzlager;

Fig. 6 eine Stapelanordnung von drei Unterlegplatten und einem Stelzlager im Einsatzzustand;

Fig. 7 verschiedene Darstellungen der Auflage mit Zapfen und Sackloch-bohrung und

Fig. 8 Darstellungen der Gesamtanordnung und Schnittansichten der Überdrehsicherung.

Bei dem rückdrehsicher höhenverstellbaren Stelzlager gemäß Ausführungs-beispiel wird zunächst von einer Grundplatte 1 ausgegangen, welche mehrere, z.B. vier angeformte zylinderförmige Lagersockel 2 aufweist.

Randseitig erstrecken sich von der Grundplatte 1 nach oben mehrere Führungsbolzen 3 mit treppenartigem Absatz 4 zur späteren Auflage eines Fugenkreuzes.

Weiterhin sind ausgehend von der Oberfläche der Grundplatte 1 sich senkrecht nach oben erstreckend als Rückdrehsicherung mehrere elastische Stifte oder Bolzen 5 vorgesehen.

In der Draufsicht nach Fig. 1 ist erkennbar, dass im Inneren eines jeden Lagersockels 2 eine Vielkantausnehmung 6, beim gezeigten Beispiel als Vierkant vorgesehen ist.

Darüber hinaus besitzen die Lagersockel ein Außengewinde.

Im Bereich eines jeden Lagersockels 2 ist auf der Grundplattenunterseite noch ein Rücksprung 9 vorgesehen, der der Aufnahme eines oberen Endes eines Tragzapfens 7 einer Unterlegplatte 8 dient (siehe Fig. 5 und 6).

Weiterhin ist aus der Fig. 1 erkennbar, dass die im jeweiligen Lagersockel 2 befindliche Vielkantausnehmung 6 in Sockellängsrichtung und senkrecht zur Grundplatte 1 verläuft.

Das hohlzylindrische Zwischenstück 10 nach Fig. 2 weist ein Außengewinde 11, z.B. ein Linksgewinde auf, welches gegenläufig zum Innengewinde 12, in diesem Fall einem Rechtsgewinde ist.

Das Gewinde im Inneren der kappenförmigen Auflage 13 (siehe Fig. 3) ist zum Außengewinde 11 des hohlzylindrischen Zwischenstücks 10 komplementär und stellt eine Gewindepaarung dar.

Seitlich vom Zwischenstück 10 erstrecken sich sternförmige Betätigungsfort-sätze 14, welche durch Ansetzen eines Werkzeugs das Zwischenstück 10 in Drehbewegung versetzen.

Die kappenförmige Auflage 13 mit oben geschlossener Dachfläche und Innengewinde besitzt einen konzentrischen Zapfen 15, dessen Außenkontur der Vielkantausnehmung 6 im Lagersockel 2, im gezeigten Beispiel einem Vierkant entspricht.

Die Länge des Zapfens 15 ist dabei größer als die Höhe der kappenförmigen Auflage 13 derart, dass der Zapfen 15 und die Vielkantausnehmung 6 inein-ander greifend die Verdrehsicherung der kappenförmigen Auflage 13 auch bei deren höhenmäßiger Verstellung gewährleisten.

Verschiedene Positionen der Höhenverstellung minimal / maximal lassen sich in der Seitenansicht nach Fig. 4 erschließen, wobei auch zu erkennen ist, wie die Betätigungsfortsätze 14 des hohlzylindrischen Zwischenstücks 10 vom elastischen Bolzen 5 rückdrehsichernd blockiert werden.

Infolge der erkennbaren Rundung im Endbereich eines Abschnitts des Sternrads oder Zahnrads als Betätigungsfortsatz 14 gelingt es beim Ausführen einer kräftigeren Bewegung, den jeweiligen Bolzen 5, welcher elastische Eigenschaften besitzt, aus seiner Normallage herauszudrücken, so dass die Höhenverstellung bewirkt werden kann, ohne dass ein weiteres Werkzeug zum Wegdrücken des Bolzens 5 erforderlich wird.

Die Betätigungsfortsätze 14 erstrecken sich gemäß der Darstellung nach Fig. 2 von der Unterkante des hohlzylindrischen Zwischenstücks 10 senkrecht zur Zylinderlängsachse.

Zum weiteren Höhenausgleich können gemäß deren Darstellung nach Fig. 5 und 6 Unterlegplatten 8 vorgesehen, welche flächenseitige Abmessungen aufweisen, die jeweils der Grundplatte 1 (siehe Fig. 6) entsprechen.

Die jeweiligen Unterlegplatten besitzen einen umlaufenden Rand 16 mit vorgegebener Wandungsdicke und mehrere Tragzapfen 7, deren Position im wesentlichen den Lagersockeln 2 auf der Grundplatte 1 des höhenverstellbaren Stelzlagers entspricht.

Die Tragzapfen 7 überragen höhenmäßig den Rand 16 und besitzen eine solche Außenkontur, die dem Rücksprung 9 in der Grundplatte 1 komplementär ist, um eine rutschsichere Arretierung zwischen Unterlegplatte 8 und der Grundplatte 1 des zugeordneten höhenvariablen Stelzlagers zu gewährleisten.

Auch die Unterlegplatten 8 selbst weisen auf ihrer Unterseite Rücksprünge 17 auf, die der Anordnung der Tragzapfen 7 komplementär sind, um ebenfalls eine rutschsichere Arretierung mehrerer gestapelter Unterlegplatten 8 zu erreichen.

Mit Hilfe der Fig. 7 und 8 sei die erfindungsgemäße Überdrehsicherung, welche das Überschreiten einer maximalen Höhenverstellung verhindert, näher erläutert.

Die kappenförmige Auflage 13 besitzt auch hier einen Zapfen 15 in Form eines Vielkants, beim gezeigten Beispiel in Form eines Vierkants.

Dieser Zapfen 15 weist jedoch ein Sackloch 18 auf, welches in der Lage ist, eine Überdrehsicherung, z.B. in Form eines Gewindeendes einer selbst-schneidenden Schraube 19 (siehe Fig. 8) aufzunehmen.

Diese Schraube 19 wird, wie aus den Schnittdarstellungen nach Fig. 8 entnehmbar, von unten durch die Grundplatte 1 in den als Hohlkörper ausgeführten Lagersockel 2 eingeführt. Das Gewinde der Schraube 19 ist so bemessen, dass es durch die Vielkantausnehmung im Lagersockel 2 hindurch-greift und in das Sackloch 18 des Zapfens 15 einschraubbar ist.

Der Kopf der Schraube 19 kann sich im Hohlraum 20 des Lagersockels 2, ungehindert der Höhenverstellung nach oben und unten folgend, bewegen, ist jedoch so bemessen, dass bei maximaler Höhenverstellung ein Inkontakt-kommen mit der Unterseite der Vielkantausnehmung stattfindet.

Demnach verhindert dieses Inkontaktkommen des Schraubenkopfes mit der Unterseite der Vielkantausnehmung ein weiteres Herausdrehen der Auflage, so dass womöglich diese sich vom Zwischenstück 10 ablöst oder aber das Zwischenstück 10 vom Gewinde des Lagersockels 2 abgedreht wird.

Zu Montage- oder Demontagezwecken ist die Schraube 19 über den Hohlraum 20 leicht von der Unterseite der Grundplatte 1 zugänglich.

Es liegt im Sinne der Erfindung, dass anstelle der in den figürlichen Darstel-lungen erkennbaren selbstschneidenden Schraube auch ein Niet, ein Bolzen oder dergleichen Mittel Anwendung finden kann.

Bezugszeichenliste

1 Grundplatte

2 Lagersockel

3 Führungsbolzen

4 treppenartiger Absatz als Auflager für Fugenkreuz

5 elastischer Bolzen

6 Vielkantausnehmung

7 Tragzapfen

8 Unterlegplatte

9 Rücksprung

10 Zwischenstück

11/12 Gewinde

13 Auflage

14 Betätigungsfortsatz

15 Zapfen

16 Rand

17 Rücksprung in der Unterlegplatte

18 Sackloch

19 Schraube

20 Hohlraum

## Patentansprüche

1. Rückdrehsicher höhenverstellbares Stelzlager für offenfugig zu verlegende Platten, insbesondere für Gehwegplatten oder sonstige Beläge frei bewitterter Terrassen, Balkone oder dergleichen, umfassend eine Grundplatte (1) mit mehreren angeformten, zylinderförmigen Lagersockeln (2), ein jeweils einem Lagersockel (2) zugeordnetes hohlzylindrisches Zwischenstück (10) mit seitlichen Betätigungsfortsätzen (14), um das jeweilige Zwischenstück (10) einer Verdrehbewegung zu unterwerfen, kappenförmige Auflagen (13), wobei jeweils eine Auflage (13) auf einem Zwischenstück (10) aufsitzt, die Auflagen (13) eine Verdrehsicherung aufweisen und die Höhenverstellung der mit der Plattenunterseite in Kontakt kommenden Auflagen über eine Gewindepaarung zwischen Lagersockel (2), Zwischenstück (10) und einem Innengewinde der kappenförmigen Auflage erfolgt, wobei das Gewinde im Inneren der kappen-förmigen Auflage (13) zum Außengewinde des hohlzylindrischen Zwischenstücks komplementär ist und eine Gewindepaarung bildet
**dadurch gekennzeichnet, dass**
im jeweiligen Lagersockel (2) eine Vielkantausnehmung (6) befindlich ist, welche in Sockellängsrichtung und senkrecht zur Grundplatte (1) verläuft,
die jeweilige kappenförmige Auflage (13) einen konzentrischen Zapfen (15) besitzt, dessen Außenkontur der Vielkantausnehmung (6) im Lagersockel (2) entspricht und der eine Länge größer als die Höhe der kappenförmigen Auflage (13) aufweist, derart, dass der Zapfen (15) und die Vielkantausnehmung (6) ineinander greifend die Verdrehsicherung der kappenförmigen Auflage (13) bilden,
der jeweilige Lagersockel (2) ein Außengewinde besitzt, welches zu einem Innen-gewinde des zugeordneten hohlzylindrischen Zwischenstücks (10) komplementär ist,
weiterhin das hohlzylindrische Zwischenstück (10) ein Außengewinde (11), gegenläufig zum Innengewinde aufweist.

2. Stelzlager nach Anspruch 1,
**dadurch gekennzeichnet, dass**
die Lagersockel (2) verdrehfest mit der Grundplatte (1) ausgeführt oder mit dieser verbunden sind.

3. Stelzlager nach Anspruch 1 oder 2,
**dadurch gekennzeichnet, dass**
die Betätigungsfortsätze (14) sternrad- oder zahnradförmig ausgebildet sind und sich im wesentlichen senkrecht zur Zwischenstücklängsachse erstrecken.

4. Stelzlager nach Anspruch 3,
**dadurch gekennzeichnet, dass**
jedem Zwischenstück (10) und den dortigen Betätigungsfortsätzen (14) eine Rückdreh-sicherung zugeordnet ist.

5. Stelzlager nach Anspruch 4,
**dadurch gekennzeichnet, dass**
die Rückdrehsicherung ein sich von der Grundplatte jeweils erstreckender elastischer Stift oder Bolzen (5) ist.

6. Stelzlager nach Anspruch 5,
**dadurch gekennzeichnet, dass**
die sternrad- oder zahnradförmigen Betätigungsfortsätze (14) an ihren Außenkanten eine Rundung besitzen, um unter erhöhtem Betätigungskraftaufwand die elastischen Stifte oder Bolzen (5) aus deren
Arretierungslage zeitweilig heraus-zudrücken.

7. Stelzlager nach einem der vorangegangenen Ansprüche,
**dadurch gekennzeichnet, dass**
die Betätigungsfortsätze (14) sich von der Unterkante des hohlzylindrischen Zwischenstücks (10) senkrecht zur Zylinderlängsachse erstrecken.

8. Stelzlager nach einem der vorangegangenen Ansprüche,
**dadurch gekennzeichnet, dass**
zum weiteren Höhenausgleich stapelbare Unterlegplatten (8) vorgesehen sind, welche Abmessungen aufweisen, die jeweils der Grundplatte (1) entsprechen, wobei die Unterlegplatten einen umlaufenden Rand (16) und Tragzapfen (7) besitzen, deren Anordnung derjenigen der Lagersockel entspricht, weiterhin die Tragzapfen (7) höhenmäßig den umlaufenden Rand überragen und eine solche Außenkontur besitzen, die zu einem jeweiligen Rücksprung der Grundplatte (1) komplementär ist, um eine rutschsichere Arretierung zwischen Unterlegplatte (8) und Grundplatte des Stelzlagers zu gewährleisten.

9. Stelzlager nach Anspruch 8,
**dadurch gekennzeichnet, dass**
die Unterlegplattenunterseite Rücksprünge (17) aufweist, die der Anordnung der Tragzapfen (7) komplementär ist, um eine rutschsichere Arretierung mehrerer gestapelter Unterlegplatten zu erreichen.

10. Stelzlager nach einem der vorangegangenen Ansprüche,
**dadurch gekennzeichnet, dass**
der Lagersockel (2) ein Hohlgebilde ist, um eine Überdrehsicherung aufzunehmen, welche von der Grundplattenunterseite einbringbar ist.

11. Stelzlager nach Anspruch 10,
**dadurch gekennzeichnet, dass**
der Zapfen (15) eine Sacklochbohrung aufweist, in welche die Überdrehsicherung eingreift.

12. Stelzlager nach Anspruch 10 und 11,
**dadurch gekennzeichnet, dass**
die Überdrehsicherung eine Schraube ist, welche von der Grundplattenunterseite in den Lagersockel (2) eingebracht ist, wobei das Schraubengewinde die Vielkantausnehmung (6) im Lagersockel (2) durchdringt und in die Sacklochbohrung des Zapfens (15) eingreift, sowie weiterhin der Schraubenkopf mit der Unterseite der Vielkantausnehmung (6) bei maximaler Höhenverstellung in arretierende Anlage gelangt.

## Claims

1. A return stop height adjustable stilt support for open-joint slabs, in particular paving slabs or other coverings of freely weather-exposed terraces, balconies or similar, comprising a base plate (1) having a plurality of integrally moulded cylindrical bearing pedestals (2), a hollow-cylindrical intermediate piece (10), in each case associated with one bearing pedestal (2), having lateral actuating extensions (14) so as to subject the respective intermediate piece (10) to a twisting movement, cap-shaped pads (13), wherein in each case a pad (13) rests upon an intermediate piece (10), the pads (13) having an anti-twist protection, and the height adjustment of the pads getting in contact with the slab underside is performed via mating threads between bearing pedestal (2), intermediate piece (10) and a female thread of the cap-shaped pad, wherein the thread inside the cap-shaped pad (13) is complementary to the hollow-cylindrical intermediate piece and forms mating threads,
**characterized in that**
within the respective bearing pedestal (2), a polygonal recess (6) is located which extends in the pedestal's longitudinal direction and perpendicular to the base plate (1),
the respective cap-shaped pad (13) has a concentric pin (15) the outer contour of which corresponds to the polygonal recess (6) within the bearing pedestal (2) and which exhibits a length greater than the height of the cap-shaped pad (13), such that the pin (15) and the polygonal recess (6) form the cap-shaped pad's (13) anti-twist protection while meshing,
the respective bearing pedestal (2) has a male thread which is complementary to a female thread of the associated hollow-cylindrical intermediate piece (10),
the hollow-cylindrical intermediate piece (10) moreover exhibits a male thread (11) turning opposite to the female thread.

2. The stilt support according to claim 1,
**characterized in that**
the bearing pedestals (2) are realized with or connected to the base plate (1) so as to be torque-proof.

3. The stilt support according to claim 1 or 2,
**characterized in that**
the actuating extensions (14) are formed to be of a star wheel or gear wheel shape and essentially extend perpendicular to the intermediate piece's center axis.

4. The stilt support according to claim 3,
**characterized in that**
each intermediate piece (10) and the actuating extensions (14) present there have a return stop protection associated thereto.

5. The stilt support according to claim 4,
**characterized in that**
the return stop protection is an elastic pin or bolt (5) extending respectively from the base plate.

6. The stilt support according to claim 5,
**characterized in that**
the star wheel-shaped of gear wheel-shaped actuating extensions (14) have a roundness at their outer edges so as to temporarily push out the pins or bolts (5) from their blocking position under an increased effort of actuating force.

7. The stilt support according to any one of the preceding claims,
**characterized in that**
the actuating extensions (14) extend perpendicular to the cylinder's longitudinal axis from the lower edge of the hollow-cylindrical intermediate piece (10).

8. The stilt support according to any one of the preceding claims,
**characterized in that**
stackable underlay plates (8) are provided for further height compensation which have dimensions respectively corresponding to the base plate (1), wherein the underlay plates (8) have a circumferential edge (16) and support pivots (7), the arrangement of which corresponds to that of the bearing pedestals, the pivots (7) moreover projecting in height above the circumferential edge and having such an outer contour which is complementary to a respective recess (9) of the base plate (1), so as to ensure nonskid blocking between underlay plate (8) and base plate of the stilt support.

9. The stilt support according to claim 8,
**characterized in that**
the bottom side of the underlay plates exhibits setbacks (17) which are complementary to the arrangement of the support pins (7) so as to achieve an nonskid blocking of several stacked underlay plates.

10. The stilt support according to any one of the preceding claims,
**characterized in that**
the bearing pedestal (2) is a hollow structure so as to receive an overtwist protection which is insertable from the base plate's bottom side.

11. The stilt support according to claim 10,
**characterized in that**
the pin (15) exhibits a blind bore into which the overtwist protection engages.

12. The stilt support according to claims 10 and 11,
**characterized in that**
the overtwist protection is a screw which is inserted from the base plate's bottom side into the bearing pedestal, wherein the screw thread penetrates the polygonal recess (6) within the bearing pedestal (2) and engages the blind bore of the pin (15), as well as the screw head moreover getting in blocking abutment with the bottom side of the polygonal recess (6) at maximum height adjustment.

## Revendications

1. Plot de support réglable en hauteur antiretour pour plaques à poser à joints ouverts, en particulier pour des plaques de chemins piétonniers ou autres revêtement sur des terrasses, des balcons ou similaires exposés aux intempéries, comprenant une plaque de base (1) avec plusieurs socles d'appui conformés de forme cylindrique (2), une pièce intermédiaire cylindrique creuse (10), associée respectivement à un socle d'appui (2) avec des prolongements d'actionnement latéraux (14), afin de soumettre la pièce intermédiaire respective (10) à un mouvement de rotation, des appuis en forme de capuchon (13), tels qu'un appui respectif (13) repose sur une pièce intermédiaire (10), les appuis (13) comportent un blocage antirotation, et le réglage en hauteur des appuis qui viennent en contact avec la face inférieure des plaques a lieu via une paire de pas de vis entre socle d'appui (2), pièce intermédiaire (10), et un pas de vis intérieur de l'appui en forme de capuchon, dans lequel le pas de vis à l'intérieur de l'appui en forme de capuchon (13) est complémentaire du pas de vis extérieur de la pièce intermédiaire cylindrique creuse et forme une paire de pas de vis,
**caractérisé en ce que**
un évidement polygonal (6) est ménagé dans le socle d'appui respectif (2), évidement qui s'étend dans la direction longitudinale du socle et perpendiculairement à la plaque de base (1),
l'appui respectif en forme de capuchon (13) possède un tenon concentrique (15) dont le contour extérieur correspond à l'évidement polygonal (6) dans le socle d'appui (2) et qui présente une longueur supérieure à la hauteur de l'appui en forme de capuchon (13), de telle façon que le tenon (15) et l'évidement polygonal (16) forment, en s'engageant l'un dans l'autre, le blocage antirotation de l'appui en forme de capuchon (13),
le socle d'appui respectif (2) possède un pas de vis extérieur, qui est complémentaire d'un pas de vis intérieur de la pièce intermédiaire cylindrique creuse (10) associée, et la pièce intermédiaire cylindrique creuse (10) comporte en outre un pas de vis extérieur (11), en sens opposé au pas de vis intérieur.

2. Plot de support selon la revendication 1,
**caractérisé en ce que** le socle d'appui (2) est réalisé solidaire en rotation avec la plaque de base (1) ou relié à celle-ci de manière solidaire en rotation.

3. Plot de support selon la revendication 1 ou 2,
**caractérisé en ce que**
les prolongements d'actionnement (14) sont réalisés en forme de roue en étoile ou de roue dentée, et s'étendent sensiblement perpendiculairement à l'axe longitudinal de la pièce intermédiaire.

4. Plot de support selon la revendication 3,
**caractérisé en ce qu'**un blocage antiretour est associé à chaque pièce intermédiaire (10) et au prolongement d'actionnement (14) sur celle-ci.

5. Plot de support selon la revendication 4,
**caractérisé en ce que** le blocage antiretour est une tige ou un goujon élastique (5) s'étendant respectivement depuis la plaque de base.

6. Plot de support selon la revendication 5,
**caractérisé en ce que** les prolongements d'actionnement (14) en forme de roue en étoile ou de roue dentée possèdent sur leurs arêtes extérieures un arrondi, afin de pousser temporairement les tiges ou les goujons élastiques (5) hors de leur position arrêtée, en appliquant une force d'actionnement augmentée.

7. Plot de support selon l'une des revendications précédentes,
**caractérisé en ce que** les prolongements d'actionnement (14) s'étendent perpendiculairement à l'axe longitudinal du cylindre depuis l'arête inférieure de la pièce intermédiaire cylindrique creuse (10).

8. Plot de support selon l'une des revendications précédentes,
**caractérisé en ce que**, pour une compensation en hauteur plus importante, il est prévu des plaques sous-jacentes (8) empilables, qui présentent des dimensions correspondant respectivement à la plaque de base (1), telles que les plaques sous-jacentes possèdent une bordure périphérique (16) et des tenons porteurs (7) dont l'agencement correspond à ceux du socle d'appui, et dans lequel les tenons porteurs (7) dépassent en hauteur la bordure périphérique et possèdent un contour extérieur qui est complémentaire à un ressaut respectif de la plaque de base (1), afin d'assurer un arrêt protégé à l'encontre de glissement entre la plaque sous-jacente (8) et la plaque de base du plot de support.

9. Plot de support selon la revendication 8,
**caractérisé en ce que** la face inférieure de la plaque sous-jacente comporte des ressauts (17), complémentaires à l'agencement des tenons porteurs (7) afin d'obtenir un arrêt protégé à l'encontre de glissement de plusieurs plaques sous-jacentes empilées.

10. Plot de support selon l'une des revendications précédentes,
**caractérisé en ce que** le socle d'appui (2) est une structure creuse, afin de recevoir un blocage à l'encontre des sur-rotations, lequel est susceptible d'être introduit depuis la face inférieure de la plaque de base.

11. Plot de support selon la revendication 10,
**caractérisé en ce que** le tenon (15) comporte un perçage borgne, dans lequel s'engage le blocage à l'encontre des sur-rotations.

12. Plot de support selon la revendication 10 et 11,
**caractérisé en ce que** le blocage à l'encontre des sur-rotations est une vis, qui est introduite dans le socle d'appui (2) depuis le côté inférieur de la plaque de base, dans lequel le pas de vis traverse l'évidement polygonal (6) dans le socle d'appui (2) et s'engage dans le perçage borgne du tenon (15), et dans lequel la tête de vis vient en appui contre la face inférieure de l'évidement polygonal (6) lors d'un réglage maximal en hauteur, de manière à assurer un arrêt.
